# EUROPÄISCHE PATENTSCHRIFT

(11) **EP 2 971 976 B1**
(45) Veröffentlichungstag und Bekanntmachung des Hinweises auf die Patenterteilung: **29.04.2020**
(21) Anmeldenummer: 14705542.0
(22) Anmeldetag: 21.02.2014
(51) Int. Cl.: F24C 15/20, B08B 15/00, B08B 15/02

(54) **DUNSTABZUGSHAUBE**
EXTRACTOR HOOD
HOTTE ASPIRANTE

(30) Priorität: 11.03.2013 DE 102013204135
(43) Veröffentlichungstag der Anmeldung: 20.01.2016
(73) Patentinhaber: BSH Hausgeräte GmbH, 81739 München (DE)
(72) Erfinder: GRAW, Martin, 75203 Königsbach-Stein (DE); LESSMEIER, Rainer, 84036 Landshut (DE); MEINHARDT, Gert, 75053 Gondelsheim (DE); METZ, Daniel, 76689 Karlsdorf-Neuthard (DE); SCHLOTMANN, Peter, 49219 Glandorf (DE); WÖSSNER, Markus, 74374 Zaberfeld (DE)
(86) Internationale Anmeldenummer: PCT/EP2014/053462
(87) Internationale Veröffentlichungsnummer: WO 2014/139779

(56) Entgegenhaltungen:
- WO-A1-03/050453
- WO-A1-2005/108874
- DE-A1-102005 045 137
- JP-A- 2007 100 574
- US-A1- 2005 224 069
- US-A1- 2011 000 652

## Beschreibung

Die vorliegende Erfindung betrifft eine Dunstabzugshaube.

In Dunstabzugshauben wurden in der Vergangenheit aufgrund ihres kostengünstigen Aufbaus vorwiegend Gebläsemotoren in Form von Asynchronmotoren eingesetzt. Die Asynchronmotoren sind meist als Kondensator oder Spaltmotoren ausgeführt. Die Leistungsregelung erfolgt über Wicklungsabgriffe oder eine Phasenanschnittsteuerung. Bei solchen Asynchronmotoren ist die Drehmoment-Drehzahl-Kennlinie durch ihre Bauart vorgegeben und kann daher nur bedingt verändert werden.

Dunstabzugshauben können in Küchen als Abluft- oder Umluftgeräte eingesetzt werden. Im Einsatz als Abluftgerät ist die Dunstabzugshaube mit einer Verrohrung beim Kunden verbunden, welche die von der Dunstabzugshaube gefilterte Luft aus der Küche heraus führt. Im Umluftbetrieb dagegen ist die Dunstabzugshaube direkt, also ohne Zwischenschaltung einer Verrohrung, mit dem Luftvolumen des Kücheninnenraums verbunden. Je nachdem, ob nun eine Verrohrung vorhanden ist bzw. wie diese ausgestaltet ist, ergibt sich für eine jeweilige Dunstabzugshaube eine individuelle Anlagen-Kennlinie. Ein Schnittpunkt der Anlagenkennlinie mit einer Fördervolumen-Druckdifferenz-Kennlinie der Dunstabzugshaube ergibt den Arbeitspunkt der Dunstabzugshaube. Der Arbeitspunkt meint dasjenige Fördervolumen und diejenige Druckdifferenz, welches bzw. welche sich im Betrieb der Dunstabzugshaube einstellt. Die Fördervolumen-Druckdifferenz-Kennlinie steht dabei in einem festen Verhältnis mit der Drehmoment-Drehzahl-Kennlinie des Asynchronmotors. Da nun die Drehmoment-Drehzahl-Kennlinie eines Asynchronmotors vorgegeben ist, so ist entsprechend auch die Fördervolumen-Druckdifferenz-Kennlinie der Dunstabzugshaube fest vorgegeben.

WO 2005/108874 A1 beschreibt ein Küchenventilationssystem mit einem Ventilator, der eine positive Druck-zu-Ausgabecharakteristik hat.

DE 10 2005 045 137 A1 beschreibt eine Lüftereinheit mit einer vorgegebenen künstlichen Kennlinie und ein Verfahren zu deren Betrieb. Die Lüftereinheit weist einen Elektromotor zum Antreiben eines Lüfterrads und eine Motorsteuerung auf.

US 2011/0000652 A1 beschreibt eine Ventilationsvorrichtung und eine zugehörige elektronische Ausrüstung.

US 2005/0224069 A1 beschreibt ein Küchenventilationssystem, das einen Sensor zum Detektieren einer chemischen Zusammensetzung über einer aktiven Zone einer Kochstelle beinhaltet.

WO 03/050453 A1 beschreibt einen Arbeitsplatz zum Bewegen von Labortieren von einem Käfig zu einem anderen, wobei der Arbeitsplatz eine Luftflusssteuerung umfasst. Dieses Dokument offenbart alle Merkmale des Oberbegriffes des Anspruchs 1.

JP 2007 100574 A beschreibt ein Gebläse, das mit einem konstanten Luftvolumen betrieben wird, wobei ein elektrischer Strom an einem Inverter zugeführt wird und eine Rotationsgeschwindigkeit mit einer Erfassungsvorrichtung erfasst wird.

Eine Aufgabe der vorliegenden Erfindung besteht darin, eine verbesserte Dunstabzugshaube bereitzustellen.

Diese Aufgabe wird gelöst durch die Merkmale der unabhängigen Ansprüche.

Der Gebläsemotor ist also als elektronisch kommutierter Synchronmotor ausgebildet, welcher mit Gleichstrom betrieben wird. Andere Bezeichnungen für solche Motoren sind BLDC (Bürstenloser Gleichstrommotor) oder EC-Motor (Elektronisch kommutierter Motor). Durch die elektronische Kommutierung weist der vorliegende Gebläsemotor eine hohe Flexibilität hinsichtlich seiner Regelungsmöglichkeiten auf. Insbesondere ist die Drehmoment-Drehzahl-Kennlinie und damit auch die Fördervolumen-Druckdifferenz-Kennlinie - innerhalb gewisser Grenzen - frei wählbar und anpassbar. Insbesondere kann die Steuereinrichtung Software aufweisen, welche die erste und zweite Drehmoment-Drehzahl-Kennlinie definiert. Die Drehmoment-Drehzahl-Kennlinien können auf einem Speicher der Steuereinrichtung abgespeichert sein. Insbesondere können die Drehmoment-Drehzahl-Kennlinien in Form von Wertetabellen abgespeichert sein. Die Steuereinrichtung kann beispielsweise in Form einer Rechnereinrichtung, insbesondere als Mikroprozessor, vorgesehen sein.

Damit, dass die Drehmoment-Drehzahl-Kennlinien zumindest einen gemeinsamen Punkt aufweisen, ist gemeint, dass die Drehmoment-Drehzähl-Kennlinien in einem ersten Bereich (in zumindest einem Punkt) ein identisches Drehmoment-Drehzahl-Wertepaar oder einen identischen Verlauf und in einem zweiten Bereich ein unterschiedliches Drehmoment-Drehzahl-Wertepaar oder einen unterschiedlichen Verlauf aufweisen. Die erste Drehmoment-Drehzahl-Kennlinie kann beispielsweise einen Normal-Modus einer ersten von einer Bedienerperson auswählbaren Betriebsstufe der Dunstabzugshaube zugeordnet sein. Die zweite Drehmoment-Drehzahl-Kennlinie kann einem Power-Modus der Dunstabzugshaube in der ersten Betriebsstufe zugeordnet sein. Der Power-Modus kann einem Betrieb der Dunstabzugshaube entsprechen, in welchem das Fördervolumen gegenüber dem Normal-Modus erhöht ist. Schaltet die Bedienerperson beispielsweise den Power-Modus ein, so weist die Dunstabzugshaube beispielsweise in jeder von vier Betriebsstufen eine verbesserte Absaugung gegenüber einem jeweiligen Normal-Modus auf. Damit kann dem Kunden genüge getan werden, der beim Kochen auf eine sehr zügige Reinigung der Küchenluft Wert legt oder regelmäßig Gerichte zubereitet, bei welchen viel Wrasen entsteht. Oder aber es wird beispielsweise mittels der zweiten Drehmoment-Drehzahl-Kennlinie ein Eco-Modus dargestellt, bei welchem die Dunstabzugshaube in beispielsweise jeder ihrer vier Betriebsstufen gegenüber einem jeweiligen Normal-Modus weniger Geräusche verursacht. Den Eco-Modus kann beispielsweise ein geräuschempfindlicher Kunde wählen.

Die vorgeschlagene Dunstabzugshaube weist somit eine hohe Flexibilität auf und lässt sich, was ihre Fördervolumen-Druckdifferenz-Kennlinie betrifft, individuell an Kundenwünsche oder sonstige Rahmenbedingungen, beispielsweise eine Anlagen-Kennlinie, anpassen.

Gemäß einer Ausführungsform ist die Steuereinrichtung dazu eingerichtet, den Gebläsemotor mit einer vierten Drehmoment-Drehzahl-Kennlinie anzusteuern, wobei die erste und die vierte Drehmoment-Drehzahl-Kennlinie zumindest einen gemeinsamen Punkt aufweisen. Somit kann beispielsweise die erste Drehmoment-Drehzahl-Kennlinie einem Normal-Modus einer ersten Betriebsstufe der Dunstabzugshaube entsprechen. Die zweite Drehmoment-Drehzahl-Kennlinie kann dem erwähnten Power-Modus der ersten Betriebsstufe und die vierte Drehmoment-Drehzahl-Kennlinie dem erwähnten Eco-Modus der ersten Betriebsstufe entsprechen.

Dabei ist die Steuereinrichtung dazu eingerichtet, den Gebläsemotor mit einer dritten Drehmoment-Drehzahl-Kennlinie anzusteuern. Die dritte Drehmoment-Drehzahl-Kennlinie weist keinen gemeinsamen Punkt mit der ersten, zweiten und/oder vierten Drehmoment-Drehzahl-Kennlinie auf. Damit entspricht die dritte Drehmoment-Drehzahl-Kennlinie beispielsweise einem Normal-Modus einer zweiten Betriebsstufe der Dunstabzugshaube. Mit anderen Worten unterscheidet sich also beispielsweise die dritte Drehmoment-Drehzahl-Kennlinie von der ersten Drehmoment-Drehzahl-Kennlinie dadurch, dass über den gesamten Drehzahlbereich ein jeweils unterschiedliches Drehmoment bereitgestellt wird.

Gemäß einer weiteren Ausführungsform weist die erste, zweite, dritte und/oder vierte Drehmoment-Drehzahl-Kennlinie eine Asynchroncharakteristik auf. Eine Asynchroncharakteristik zeichnet sich dadurch aus, dass bei einem größeren Luftwiderstand, also beispielsweise bei einer längeren Verrohrung beim Kunden, das Drehmoment des Gebläsemotors verringert wird und sich die Drehzahl des Gebläsemotors entsprechend erhöht. Dieser Effekt hat den Vorteil, dass die Dunstabzugshaube druckstabiler wird. Mit anderen Worten steuert die Steuereinrichtung den Gebläsemotor derart an, dass ein durch die Dunstabzugshaube und ein durch eine eventuell der Dunstabzugshaube nachgeschaltete Verrohrung gefördertes Fördervolumen bei größerem Luftwiderstand gleich bleibt.

Gemäß einer weiteren Ausführungsform weist die Asynchroncharakteristik ein Anzugsmoment, ein Sattelmoment, ein Kippmoment und/oder eine Nenn-Drehzahl auf. Die Asynchroncharakteristik entspricht also im Grundsatz einer Drehmoment-Drehzahl-Kennlinie, welche der Form eines liegenden "S" entspricht. Mit anderen Worten umfasst die Asynchroncharakteristik der Drehmoment-Drehzahl-Kennlinie ein Tal, welches in Richtung steigender Drehzahl von einem Berg gefolgt ist. Mit zunehmender Annäherung an die Nenn-Drehzahl sinkt das Drehmoment asymptotisch gegen Null ab.

Gemäß einer weiteren Ausführungsform weisen die erste, zweite und/oder vierte Drehmoment-Drehzahl-Kennlinie dasselbe Anzugsmoment, dasselbe Sattelmoment und/oder dieselbe Nenn-Drehzahl und ein unterschiedliches Kippmoment auf. Die zweite und vierte Drehmoment-Drehzahl-Kennlinie weichen also zumindest abschnittsweise von der ersten Drehmoment-Drehzahl-Kennlinie im Bereich des Kippmoments ab. Im Arbeitsbereich des Gebläsemotors, welcher sich von kurz vor dem Kippmoment bis zur Nenn-Drehzahl erstreckt, ergibt sich somit für die erste, zweite und vierte Drehmoment-Drehzahl-Kennlinie ein unterschiedlicher Verlauf.

Gemäß einer weiteren Ausführungsform unterscheiden sich die erste und dritte Drehmoment-Drehzahl-Kennlinie hinsichtlich ihres Anzugsmoments und/oder Sattelmoments voneinander. Die erste Drehmoment-Drehzahl-Kennlinie kann einem Normal-Modus einer ersten Betriebsstufe und die dritte Drehmoment-Drehzahl-Kennlinie einem Normal-Modus einer zweiten Betriebsstufe der Dunstabzugshaube zugewiesen sein. Für den Kunden kann es wünschenswert sein, dass der Gebläsemotor in der ersten und zweiten Betriebsstufe ein über den gesamten Drehzahlbereich unterschiedliches Verhalten aufweist.

Gemäß einer weiteren Ausführungsform ist die dritte Drehmoment-Drehzahl-Kennlinie gegenüber der ersten Drehmoment-Drehzahl-Kennlinie parallel verschoben. Dadurch erhält man beispielsweise in der erwähnten ersten und zweiten Betriebsstufe der Dunstabzugshaube ein vergleichbares Drehmoment-Drehzahl-Verhalten, jedoch mit einem betragsmäßig unterschiedlichen Drehmoment.

Gemäß einer weiteren Ausführungsform ist bei bestimmungsgemäßem Einsatz der Dunstabzugshaube der ersten Drehmoment-Drehzahl-Kennlinie eine erste Fördervolumen-Druckdifferenz-Kennlinie, der zweiten Drehmoment-Drehzahl-Kennlinie eine zweite Fördervolumen-Druckdifferenz-Kennlinie, der dritten Drehmoment-Drehzahl-Kennlinie eine dritte Fördervolumen-Druckdifferenz-Kennlinie und/oder der vierten Drehmoment-Drehzahl-Kennlinie eine vierte Fördervolumen-Druckdifferenz-Kennlinie zugeordnet. Das Fördervolumen ist das Luftvolumen (inklusive eines etwaigen Wrasen), welches pro Zeiteinheit durch die Dunstabzugshaube und eine etwaige mit dieser verbundenen Verrohrung mittels des Gebläsemotors gefördert wird. Die Druckdifferenz meint vorliegend die Druckdifferenz, mit welcher der Gebläsemotor das Luftvolumen beaufschlagt. Die Druckdifferenz kann beispielsweise zwischen einem Luftauslass der Dunstabzugshaube und einer Umgebung der Dunstabzugshaube gemessen werden. Die Druckdifferenz kann luftauslassseitig als statische Druckdifferenz in einer Druckkammer gemessen werden. Das Fördervolumen kann mittels einer der Druckkammer nachgeschalteten Venturidüse gemessen werden. Wird der Gebläsemotor nur in Abhängigkeit von beispielsweise der ersten Drehmoment-Drehzahl-Kennlinie angesteuert, so stellt sich abhängig von einem internen Widerstand der Dunstabzugshaube (im Umluftbetrieb) oder zusätzlich einem Widerstand einer mit der Dunstabzugshaube verbundenen Verrohrung (im Abluftbetrieb) ein Fördervolumen sowie eine Druckdifferenz ein. Dieses Wertepaar entspricht einem vorliegend auch als Arbeitspunkt bezeichneten Betriebspunkt des Gebläsemotors. Dieser Arbeitspunkt liegt auf der ersten Fördervolumen-Druckdifferenz-Kennlinie. Diesem Arbeitspunkt entspricht auch genau ein Wertepaar der ersten Drehmoment-Drehzahl-Kennlinie.

Gemäß einer weiteren Ausführungsform weist die erste, zweite und/oder dritte Fördervolumen-Druckdifferenz-Kennlinie einen zumindest abschnittsweisen konvexen Verlauf und die vierte Fördervolumen-Druckdifferenz-Kennlinie einen zumindest abschnittsweise konkaven Verlauf auf. Beispielsweise kann die zweite Fördervolumen-Druckdifferenz-Kennlinie einem Power-Modus und die vierte Fördervolumen-Druckdifferenz-Kennlinie einem Eco-Modus der Dunstabzugshaube entsprechen. Durch Umschalten zwischen diesen beiden Modi, beispielsweise aufgrund einer Eingabe des Benutzers oder selbsttätig durch die Dunstabzugshaube, verändert sich der Arbeitspunkt der Dunstabzugshaube. Beispielsweise kann eine Anlagen-Kennlinie der Dunstabzugshaube gegebenenfalls in Verbindung mit einer Verrohrung die Druckdifferenz in Abhängigkeit von dem Volumenstrom durch die Dunstabzugshaube und gegebenenfalls die Verrohrung beschreiben. Diese Anlagen-Kennlinie kann einen konvexen, insbesondere parabelförmigen Verlauf aufweisen. Durch Umschalten zwischen insbesondere der zweiten und vierten Fördervolumen-Drehzahl-Kennlinie der Dunstabzugshaube wird der Arbeitspunkt entlang der Anlagen-Kennlinie verschoben. Dadurch kann beispielsweise eine Absaugleistung der Dunstabzugshaube erhöht werden (Power-Modus), oder es können ungewollte Geräusche der Dunstabzugshaube verringert werden (Eco-Modus).

Gemäß einer weiteren Ausführungsform ist die Druckdifferenz der zweiten Fördervolumen-Druckdifferenz-Kennlinie für jedes Fördervolumen größer oder gleich der Druckdifferenz der ersten Fördervolumen-Druckdifferenz-Kennlinie. Zusätzlich oder alternativ ist die Druckdifferenz der vierten Fördervolumen-Druckdifferenz-Kennlinie für jedes Fördervolumen kleiner oder gleich der Druckdifferenz der ersten Fördervolumen-Druckdifferenz-Kennlinie. Damit ist die zweiten Fördervolumen-Druckdifferenz-Kennlinie besonders geeignet, einen Power-Modus der Dunstabzugshaube und die vierte Fördervolumen-Druckdifferenz-Kennlinie besonders geeignet, einen Eco-Modus der Dunstabzugshaube darzustellen.

Gemäß einer weiteren Ausführungsform ist die dritte Fördervolumen-Druckdifferenz-Kennlinie gegenüber der ersten Fördervolumen-Druckdifferenz-Kennlinie parallel verschoben. Dadurch kann beispielsweise ein Boost-Modus der Dunstabzugshaube vorgesehen werden.

Gemäß einer weiteren Ausführungsform ist die Steuereinrichtung dazu eingerichtet, den Gebläsemotor in Abhängigkeit von der ersten oder zweiten (oder dritten) Drehmoment-Drehzahlkennlinie in Abhängigkeit von einem Timer (Zeitgeber) anzusteuern. Beispielsweise kann so ein temporärer Boost-Modus vorgesehen werden: Beispielsweis heißt das, dass die Steuereinrichtung zunächst den Gebläsemotor in Abhängigkeit von der ersten Drehmoment-Drehzahl-Kennlinie ansteuert. Nach Start des Timers, insbesondere durch eine Benutzereingabe, steuert die Steuereinrichtung den Gebläsemotor mit der dritten (oder zweiten) Drehmoment-Drehzahl-Kennlinie an. Nach Ablauf einer auf dem Timer hinterlegten Zeitspanne, welche insbesondere durch eine Bedienerperson eingestellt werden kann, steuert die Steuereinrichtung den Gebläsemotor wieder in Abhängigkeit von der ersten Drehmoment-Drehzahl-Kennlinie an.

Gemäß einer weiteren Ausführungsform ist die Steuereinrichtung dazu eingerichtet, zu ermitteln, ob sich die Dunstabzugshaube im bestimmungsgemäßen Einsatz in einem Umluft- oder Abluftbetrieb befindet. Die Steuereinrichtung ist weiter dazu eingerichtet, in Abhängigkeit von dem Ergebnis dieser Ermittlung den Gebläsemotor mit der ersten, zweiten oder vierten Drehmoment-Drehzahl-Kennlinie anzusteuern. Durch Tests, insbesondere durch Verbinden der Dunstabzugshaube mit Verrohrungen unterschiedlichen Luftwiderstands, können den verschiedenen Punkten auf einer jeweiligen Drehmoment-Drehzahl-Kennlinie entweder ein Umluft- oder ein Abluftbetrieb zugeordnet werden. Diese Zuordnung kann beispielsweise in Form einer Tabelle auf einem Speicher der Steuereinrichtung abgelegt sein. Da Drehmoment und Drehzahl beim Einsatz der Dunstabzugshaube beim Kunden jederzeit bekannt sind, kann hieraus insbesondere unter Berücksichtigung der erwähnten Tabelle auf einen Umluft- oder Abluftbetrieb geschlossen werden. Die Steuereinrichtung kann nun weiter so eingerichtet sein, dass sie im Abluftbetrieb den Gebläsemotor mit der zweiten Drehmoment-Drehzahl-Kennlinie ansteuert, welche beispielsweise einem Power-Modus entspricht. Da in diesem Fall, also wenn eine Verrohrung vorhanden ist, eine größere Förderleistung benötigt wird, kann dies für einen Kunden wünschenswert sein. Genauso kann dann, wenn ein Umluftbetrieb detektiert wird, also keine Verrohrung vorhanden ist, der Gebläsemotor mit der vierten Drehmoment-Drehzahl-Kennlinie, also beispielsweise einem Eco-Modus, angesteuert werden. Im Umluftbetrieb ist aufgrund der fehlenden Verrohrung eine nur geringere Förderleistung erforderlich, um die Kochstelle genügend abzusaugen.

Gemäß einer weiteren Ausführungsform ist die Steuereinrichtung dazu eingerichtet, im bestimmungsgemäßen Einsatz der Dunstabzugshaube zu erkennen, ob eine Sättigung eines Filters eingetreten oder eine Verstopfung einer mit der Dunstabzugshaube verbundenen Verrohrung vorhanden ist. Die Steuereinrichtung ist weiter dazu eingerichtet, in Abhängigkeit davon den Gebläsemotor mit der ersten, zweiten oder vierten Drehmoment-Drehzahl-Kennlinie anzusteuern. Beispielsweise kann die Steuereinrichtung dazu eingerichtet sein, eine Veränderung des erwähnten Arbeitspunkts über die Zeit zu erkennen. Wie vorstehend beschrieben, ist der Arbeitspunkt für eine bestimmte Einbausituation und Dunstabzugshaube fix. Dieser kann sich jedoch beispielsweise durch eine Filtersättigung oder Verstopfung über die Zeit verändern. Dies kann dann von der Steuereinrichtung erkannt werden. Wird beispielsweise eine Filtersättigung erkannt, kann die Steuereinrichtung selbsttätig von der ersten Drehmoment-Drehzahl-Kennlinie auf die zweite Drehmoment-Drehzahl-Kennlinie, also beispielsweise den Power-Modus, umschalten, um somit das Minus an Fördervolumen auszugleichen.

Dabei ist die Steuereinrichtung dazu eingerichtet, den Gebläsemotor in Abhängigkeit von einer ermittelten Anlagen-Kennlinie mit der ersten, zweiten, dritten oder einer weiteren Drehmoment-Drehzahl-Kennlinie anzusteuern. Dadurch kann dem Rechnung getragen werden, dass in Ausführungsformen für unterschiedliche Verrohrungen ein Boost-, Eco- oder Power-Modus unterschiedlich ausgestaltet werden kann.

Gemäß einer weiteren Ausführungsform ist die Steuereinrichtung dazu eingerichtet, den Gebläsemotor in Abhängigkeit von einer Benutzereingabe mit der ersten, zweiten, dritten oder vierten (oder einer weiteren) Drehmoment-Drehzahl-Kennlinie anzusteuern. Beispielsweise kann die Dunstabzugshaube hierzu eine Eingabeeinrichtung, insbesondere in Form eines Touchscreens, ein oder mehrerer Schalter und/oder ein oder mehrerer Knöpfe, aufweisen. Der Benutzer kann dann nach Wunsch die erste, zweite, dritte oder vierte (oder einer weitere) Drehmoment-Drehzahl-Kennlinie anwählen. Beispielsweise kann der Benutzer zwischen der ersten und vierten Drehmoment-Drehzahl-Kennlinie umschalten, welche einem Normal-Modus einer ersten bzw. zweiten Betriebsstufe der Dunstabzugshaube entsprechen. Weiter kann der Benutzer ausgehend von dem Normal-Modus von der ersten Betriebsstufe beispielsweise einen Power-Modus, einen Eco-Modus und/oder einen Boost-Modus anwählen. Ferner kann die Dunstabzugshaube eine Anzeigeeinrichtung aufweisen, welche dazu eingerichtet ist, anzuzeigen, ob die Steuereinrichtung den Gebläsemotor mit der ersten, zweiten, dritten oder vierten (oder einer weiteren) Drehmoment-Drehzahl-Kennlinie ansteuert. Insbesondere kann die Anzeigeeinrichtung als Bildschirm, insbesondere TFT-Bildschirm und/oder Touchscreen, ausgebildet sein. Ferner kann die Anzeigeeinrichtung zur Anzeige des aktuellen Fördervolumenstroms, beispielsweise in Form von Kubikmeter pro Stunde, eingerichtet sein. Die entsprechenden Werte kann die Steuereinrichtung, wie vorstehend erwähnt, aus dem aktuellen Drehmoment und der aktuellen Drehzahl ermittelt. Ferner kann die Anzeigeeinrichtung dazu eingerichtet sein, der Bedienerperson anzuzeigen, ob sich die Dunstabzugshaube in der ersten, zweiten, dritten oder einer weiteren Betriebsstufe befindet. Zusätzlich kann die Anzeigeeinrichtung dazu eingerichtet sein, anzuzeigen, ob sich die Dunstabzugshaube in dem erwähnten Power-Modus, Eco-Modus oder Boost-Modus befindet.

Gemäß einer weiteren Ausführungsform ist die zweite und/oder dritte Drehmoment-Drehzahl-Kennlinie zur Vermeidung von ungewollten Resonanzen bei einem bestimmungsgemäßen Einsatz der Dunstabzugshaube gewählt. Durch Tests, insbesondere durch Verbinden der Dunstabzugshaube mit unterschiedlichen Verrohrungen, kann ermittelt werden, für welche Drehmoment-Drehzahl-Wertepaare sich eine ungewollte Resonanz ergibt. Liegen diese Wertepaare beispielsweise auf der ersten Drehmoment-Drehzahl-Kennlinie, so kann die Steuereinrichtung diese ungewollten Betriebspunkte selbsttätig umgehen, indem sie für einen bestimmten Drehzahlbereich den Gebläsemotor in Abhängigkeit von der zweiten oder dritten Drehmoment-Drehzahl-Kennlinie ansteuert. Auch dieses Verhalten kann auf einem Speicher der Steuereinrichtung hinterlegt sein.

Die Dunstabzugshaube ist bevorzugt als Haushaltsgerät ausgebildet.

Ferner wird eine (weitere) Dunstabzugshaube mit einem elektronisch kommutierten Gebläsemotor und einer Steuereinrichtung bereitgestellt. Die Steuereinrichtung ist dazu eingerichtet, den Gebläsemotor mit einer ersten, zweiten oder dritten Drehmoment-Drehzahl-Kennlinie anzusteuern. Die erste und dritte Drehmoment-Drehzahl-Kennlinie sind jeweils mittels einer Eingabeeinrichtung von einer Bedienerperson anwählbar. Die Steuereinrichtung ist weiter dazu eingerichtet, in Abhängigkeit von einem von dieser ermittelten Parameter den Gebläsemotor ausgehend von der ersten oder dritten Drehmoment-Drehzahl-Kennlinie mit der zweiten Drehmoment-Drehzahl-Kennlinie anzusteuern.

Mit anderen Worten kann eine Bedienerperson die Dunstabzugshaube zwischen einer ersten Betriebsstufe (erste Drehmoment-Drehzahl-Kennlinie) und einer zweiten Betriebsstufe (zweite Drehmoment-Drehzahl-Kennlinie) beispielsweise mittels Knopfdruck umschalten. Das Umschalten von der ersten Drehmoment-Drehzahl-Kennlinien auf die zweite Drehmoment-Drehzahl-Kennlinie nimmt die Steuereinrichtung dann insbesondere selbststätig vor, um bestimmten Rahmenbedingungen, beispielsweise einer aktuell vorliegenden Anlagen-Kennlinie oder einem Bedienerwunsch nach weniger Geräuschen oder mehr Fördervolumen, Rechnung zu tragen. Die Rahmenbedingung oder der Bedienerwunsch können jeweils den von der Steuereinrichtung ermittelten Parameter bilden. So kann beispielweise ein Boost-, Power- oder Eco-Modus der Dunstabzugshaube bereitgestellt werden. Der Bedienerwunsch kann der Steuereinrichtung durch eine Eingabeeinrichtung der Dunstabzugshaube vermittelt werden. Die erste und zweite Drehmoment-Drehzahl-Kennlinie können eine Asynchroncharakteristik aufweisen und/oder zueinander parallel sein. Die dritte Drehmoment-Drehzahl-Kennlinie kann zwischen der ersten und zweiten Drehmoment-Drehzahl-Kennlinie liegen und/oder parallel zu diesen sein. Alternativ kann die dritte Drehmoment-Drehzahl-Kennlinie zumindest einen gemeinsamen Punkt mit der ersten Drehmoment-Drehzahl-Kennlinie und/oder eine Asynchroncharakteristik aufweisen.

Die für die Dunstabzugshaube beschriebenen Ausführungsformen gelten für die weitere Dunstabzugshaube entsprechend, und umgekehrt.

Es sei angemerkt, dass vorliegend die Bezeichnungen erste, zweite usw. Drehmoment-Drehzahl-Kennlinie/ Fördervolumen-Druckdifferenz-Kennlinie usw. verwendet werden. Dies dient jedoch lediglich der besseren Unterscheidung. Eine Änderung der Bezeichnung, beispielweise "vierte" statt "zweite", ist daher bei Bedarf jederzeit möglich.

Weiterhin wird eine Dunstabzugshaubenanordnung mit einer Verrohrung und einer vorstehend beschriebenen Dunstabzugshaube bereitgestellt. Die Verrohrung verläuft beispielsweise in oder an einem Gebäude. Die Dunstabzugshaube ist mit der Verrohrung luftleitend gekoppelt.

Außerdem wird ein Verfahren zum Betreiben einer Dunstabzugshaube bereitgestellt. Bei dem Verfahren wird ein elektronisch kommutierter Gebläsemotor mit einer ersten oder einer zweiten Drehmoment-Drehzahl-Kennlinie mittels einer Steuereinrichtung angesteuert, wobei die Drehmoment-Drehzahl-Kennlinien zumindest einen gemeinsamen Punkt aufweisen.

Ferner wird ein (weiteres) Verfahren zum Betreiben einer Dunstabzugshaube bereitgestellt. Bei dem Verfahren wird ein elektronisch kommutierter Gebläsemotor mit einer ersten, zweiten oder dritten Drehmoment-Drehzahl-Kennlinie mittels einer Steuereinrichtung angesteuert. Die erste oder dritte Drehmoment-Drehzahl-Kennlinie wird mittels einer Eingabeeinrichtung von einer Bedienerperson angewählt. Hiernach wird der Gebläsemotor in Abhängigkeit von einem von der Steuereinrichtung ermittelten Parameter ausgehend von der angewählten ersten oder dritten Drehmoment-Drehzahl-Kennlinie mit der zweiten Drehmoment-Drehzahl-Kennlinie angesteuert.

Die vorliegend in Bezug auf die Dunstabzugshaube und die weitere Dunstabzugshaube beschriebenen Ausführungsformen gelten entsprechend für die vorliegende Dunstabzugshaubenanordnung sowie das vorliegende Verfahren.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen der Dunstabzugshauben, der Dunstabzugshaubenanordnung sowie der Verfahren. Dabei wird der Fachmann auch Einzelaspekte als Verbesserungen oder Ergänzungen zu der jeweiligen Grundform der Erfindung hinzufügen oder abändern.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen dabei:
Fig. 1: schematisch eine Dunstabzugshaubenanordnung gemäß einer Ausführungsform;
Fig. 2: Drehmoment-Drehzahl-Kennlinien gemäß einer Ausführungsform;
Fig. 3: Fördervolumen-Druckdifferenz-Kennlinien sowie Anlagen-Kennlinien gemäß einer Ausführungsform;
Fig. 4: Fördervolumen-Druckdifferenz-Kennlinien für einen Power- und Eco-Modus gemäß einer Ausführungsform;
Fig. 5: Fördervolumen-Druckdifferenz-Kennlinien für einen Umluft- und Abluftbetrieb gemäß einer Ausführungsform;
Fig. 6: Fördervolumen-Druckdifferenz-Kennlinien zur Vermeidung von Resonanz gemäß einer Ausführungsform;
Fig. 7: Fördervolumen-Druckdifferenz-Kennlinien für einen Boost-Modus gemäß einer Ausführungsform; und
Fig. 8: Fördervolumen-Druckdifferenz-Kennlinien für einen Boost,- Power- und Eco-Modus gemäß einer weiteren Ausführungsform.

In den Figuren bezeichnen gleiche Bezugszeichen gleiche oder funktionsgleiche Komponenten, soweit nichts anderes angegeben ist.

Figur 1 zeigt schematisch eine Dunstabzugshaubenanordnung 1 gemäß einer Ausführungsform.

Die Dunstabzugshaubenanordnung 1 umfasst eine Dunstabzugshaube 2, welche oberhalb einer Kochstelle 3 in einer Küche angeordnet ist. Die Dunstabzugshaube 2 kann beispielsweise als Haube oder Esse ausgeführt sein. Die Dunstabzugshaube 2 kann hierzu - wie auch eine Verrohrung 4 - an einer Gebäudewand 5 der Küche befestigt sein. Die Dunstabzugshaube 2 fördert im Betrieb Wrasen 6 von oberhalb der Kochstelle 3 über einen Lufteinlass 7 zu einem Luftauslass 11 derselben. Der Luftauslass 11 ist über die Verrohrung 4 mit der Umgebung außerhalb der Küche luftleitend verbunden. Alternativ kann die Dunstabzugshaube - wie später noch näher erläutert wird - als Umluftgerät vorgesehen sein, wobei der Luftauslass 11 mit dem Innenraum 10 der Küche luftleitend verbunden ist.

Die Dunstabzugshaube 2 umfasst ein Lüfterrad 13. Das Lüfterrad 13 wird von einem elektronisch kommutierten Gebläsemotor 14 angetrieben sein. Das Lüfterrad 13 bildet mit einem dieses umgebenden spiralförmigen Gehäuse 15 ein Radialgebläse 16 aus, welches den Wrasen 6 durch einen Fettfilter 12 im Bereich des Lufteinlasses 7 saugt und durch den Luftauslass 11 ausstößt. Dabei muss das Radialgebläse 16 den internen Luftwiderstand der Dunstabzugshaube 2, welcher sich insbesondere aufgrund des Radialgebläses 16 selbst sowie einer internen Verrohrung 17 ergibt, überwinden. Weiterhin muss das Radialgebläse 16 den Luftwiderstand der Verrohrung 4 (soweit diese vorhanden ist) überwinden, um die Luft nach außerhalb des Innenraums 10 der Küche zu fördern. Der interne Luftwiderstand der Dunstabzugshaube 2 ergibt eine Anlagen-Kennlinie derselben im Umluftbetrieb. Die Summe aus dem internen Luftwiderstand der Dunstabzugshaube 2 und dem Luftwiderstand der Verrohrung 4 ergibt die Anlagen-Kennlinie im Abluftbetrieb. Beispielhafte Anlagen-Kennlinien sind in Figur 3 gezeigt und dort mit AK1, AK2 und AK3 bezeichnet.

Nun zurückkehrend zu Figur 1 ist dort weiter gezeigt, dass die Dunstabzugshaube 2 eine Steuereinrichtung 21 umfasst, welche den Gebläsemotor 14 ansteuert. Die Steuereinrichtung ist beispielsweise als Mikroprozessor ausgebildet und umfasst einen Speicher 22. Auf dem Speicher 22 sind in Form von Software in Figur 2 gezeigte Drehmoment-Drehzahl-Kennlinien abgelegt.

Figur 2 zeigt eine erste Drehmoment-Drehzahl-Kennlinie DK1, eine zweite Drehmoment-Drehzahl-Kennlinie DK1a, eine dritte Drehmoment-Drehzahl-Kennlinie DK1b, eine vierte Drehmoment-Drehzahl-Kennlinie DK2, und eine fünfte Drehmoment-Drehzahl-Kennlinie DK3. Das Drehmoment M des Gebläsemotors 14 wird dabei als Funktion seiner Drehzahl n dargestellt.

Die Drehmoment-Drehzahl-Kennlinien DK1 bis DK3 weisen jeweils eine Asynchroncharakteristik auf. Das heißt, ihre Form entspricht einem liegenden "S". Weiter heißt dies, dass jede der Drehmoment-Drehzahl-Kennlinien DK1 bis DK3 ein Anzugsmoment M_{A1}, M_{A2}, M_{A3}, ein Sattelmoment M_{S1}, M_{S2}, M_{S3}, ein Kippmoment M_{K1}, M_{K1a}, M_{K1b}, M_{K2}, M_{K3} sowie eine Nenn-Drehzahl n_{N} umfasst. Das Anzugsmoment M_{A1}, M_{A2}, M_{A3}, entspricht dem Drehmoment des Gebläsemotors 14 bei einer Drehzahl n=0. Ausgehend vom Anzugsmoment M_{A1}, M_{A2}, M_{A3} sinkt das Drehmoment bis zum Sattelmoment M_{S1}, M_{S2}, M_{S3} mit zunehmender Drehzahl n ab und steigt hiernach wieder, und erreicht sein Maximum M_{K1}, M_{K1a}, M_{K1b}, M_{K2}, M_{K3}. Hiernach sinkt das Drehmoment M wieder ab und nähert sich hin zur Nenn-Drehzahl n_{N} asymptotisch gegen Null an. Ein Arbeitsbereich, in welchem der Gebläsemotor 14 typischerweise von der Steuereinrichtung 21 im Betrieb der Dunstabzugshaube 2 angesteuert wird, ist mit AH bezeichnet.

Die Drehmoment-Drehzahl-Kennlinien DK1, DK1a, DK1b weisen einen abschnittsweise identischen Verlauf auf. So sind das Anzugs- und das Sattelmoment M_{A1}, M_{S1} für die Drehmoment-Drehzahl-Kennlinien DK1 bis DK1b identisch. Lediglich hinsichtlich ihres Kippmoments M_{K1}, M_{K1a} und M_{K1b} unterscheiden sie sich. So liegt das Kippmoment M_{K1a} über dem Kippmoment M_{K1} und das Kippmoment M_{K1b} unter dem Kippmoment M_{K1}. Die Drehmoment-Drehzahl-Kennlinie DK2 verläuft dagegen parallel zur Drehmoment-Drehzahl-Kennlinie DK1 und ist bezüglich dieser nach oben verschoben, also durchwegs durch ein höheres Drehmoment M gekennzeichnet. Folglich liegt das Kippmoment M_{K2} über M_{K1a}, M_{K1} und M_{K1b}. Die Drehmoment-Drehzahl-Kennlinie DK3 verläuft ebenfalls parallel zur Drehmoment-Drehzahl-Kennlinie DK1 und zwischen dieser und der Drehmoment-Drehzahl-Kennlinie DK2.

Die Drehmoment-Drehzahl-Kennlinie DK1 ist beispielsweise einem Normal-Modus einer ersten Betriebsstufe der Dunstabzugshaube 2 und die Drehmoment-Drehzahl-Kennlinie DK2 einem Normal-Modus einer zweiten Betriebsstufe der Dunstabzugshaube 2 zugeordnet. Es können auch weitere Betriebsstufen, beispielsweise eine dritte und eine vierte Betriebsstufe vorgesehen sein, welche in Figur 1 gezeigt sind. Selbstverständlich ist auch ein Aus-Zustand der Dunstabzugshaube bzw. des Gebläsemotors 14 vorgesehen. Beispielsweise kann die Dunstabzugshaube 2, wie in Figur 1 gezeigt, Knöpfe 23 umfassen, mittels welchen der Aus-Zustand "0" und die erste bis vierte Betriebsstufe "1", "2", "3", "4" anwählbar sind. In Abhängigkeit von einem aktuell gedrückten Knopf 23 steuert die Steuereinrichtung 21 den Gebläsemotor 14 nicht (Aus-Zustand) oder mit der ersten Drehmoment-Drehzahl-Kennlinie DK1 (erste Betriebsstufe) oder der vierten Drehmoment-Drehzahl-Kennlinie DK2 (zweite Betriebsstufe) oder einer weiteren Drehmoment-Drehzahl-Kennlinie (dritte und vierte Betriebsstufe) an. Anstelle der Knöpfe 23 könnte auch eine sonstige Eingabeeinrichtung vorgesehen sein.

Die zweite Drehmoment-Drehzahl-Kennlinie DK1a entspricht beispielsweise einem Power-Modus und die dritte Drehmoment-Drehzahl-Kennlinie DK1b einem Eco-Modus, wie nachfolgend noch näher erläutert wird. Befindet sich nun die Dunstabzugshaube 2 beispielsweise im Normal-Modus (DK1) des ersten Betriebszustands "1", so kann eine Bedienerperson die Dunstabzugshaube 2 durch Betätigen einer Eingabeeinrichtung beispielsweise in Form eines Knopfes 24 aus dem Normal-Modus entsprechend der ersten Drehmoment-Drehzahl-Kennlinie DK1 in den Power-Modus entsprechend der Drehmoment-Drehzahl-Kennlinie DK1a oder den Eco-Modus entsprechend der Drehmoment-Drehzahl-Kennlinie DK1b umschalten. Beispielsweise kann ein Umschalten in den Power-Modus erfolgen, wenn ein höherer Fördervolumenstrom gewünscht ist. Ein Umschalten in den Eco-Modus kann erfolgen, wenn eine Geräuschbildung durch die Dunstabzugshaube 2 reduziert oder Energie gespart werden soll. Das Umschalten in den Eco- und Power-Modus kann auch erfolgen, wenn die Dunstabzugshaube 2 in dem Normal-Modus der zweiten, dritten oder vierten Betriebsstufe "2" "3" "4" betrieben wird. Die Drehmoment-Drehzahl-Kennlinien DK2a und DK2b illustrieren beispielhaft den der zweiten Betriebsstufe "2" zugeordneten Power- bzw. Eco-Modus. Das Kippmoment M_{K2a} liegt dann über dem Kippmoment M_{K2} und das Kippmoment M_{K2b} unterhalb dem Kippmoment M_{K2}.

Ferner kann die Dunstabzugshaube 2 eine Anzeigeeinrichtung beispielsweise in Form eines TFT-Bildschirms 25 umfassen, auf welchem angezeigt wird, in welcher Betriebsstufe sich die Dunstabzugshaube 2 befindet. Weiter kann der TFT-Bildschirm 25 anzeigen, ob sich die Dunstabzugshaube 2 in dem Normal-Modus, Power-Modus oder dem Eco-Modus befindet. Noch weiterhin kann der TFT-Bildschirm 25 ein von der Dunstabzugshaube 2 aktuell gefördertes Fördervolumen beispielsweise in Kubikmeter pro Stunde anzeigen. Der TFT-Bildschirm 25 kann von der Steuereinrichtung 21 entsprechend angesteuert werden. Die Eingabeeinrichtungen 23, 24 könnten auch in die Anzeigeeinrichtung 25 integriert sein, indem diese beispielsweise als Touchscreen ausgebildet ist, der gleichzeitig auch Eingabeeinrichtung für Benutzerbefehle ist.

Nachfolgend wird anhand von Figur 3 der Zusammenhang zwischen einer Druckdifferenz p und einem Fördervolumen Q für unterschiedliche Anlagen-Kennlinien AK1 bis AK3 sowie unterschiedliche Fördervolumen-Druckdifferenz-Kennlinien FK1 bis FK4 näher erläutert.

Figur 3 zeigt dabei die Druckdifferenz p als Funktion des Fördervolumens Q. Die Druckdifferenz p bezeichnet dabei eine Druckdifferenz zwischen dem Umgebungsdruck in dem Kücheninnenraum 10 (siehe Figur 1) und einem Druck, welcher beispielsweise im Luftauslass 11 der Dunstabzugshaube 2 gemessen wird. Das Fördervolumen Q meint ein pro Zeiteinheit gefördertes Luftvolumen, beispielsweise in Kubikmeter pro Stunde.

Jeder der Drehmoment-Drehzahl-Kennlinien aus Figur 2 ist eine Fördervolumen-Druckdifferenz-Kennlinie in Figur 3 zugeordnet. So entspricht beispielsweise die Drehmoment-Drehzahl-Kennlinie DK1 der Fördervolumen-Druckdifferenz-Kennlinie FK1 und die Drehmoment-Drehzahl-Kennlinie DK2 der Fördervolumen-Druckdifferenz-Kennlinie FK2. Die den Fördervolumen-Druckdifferenz-Kennlinien FK3 und FK4 entsprechenden Drehmoment-Drehzahl-Kennlinien sind in Figur 2 nicht gezeigt. Jedes Wertepaar einer jeweiligen Drehmoment-Drehzahl-Kennlinie aus Figur 2 hat eine Entsprechung auf einer jeweiligen Fördervolumen-Druckdifferenz-Kennlinie aus Figur 3.

Wird nun die Dunstabzugshaube 2 beispielsweise als Umluftgerät betrieben und mittels eines Knopfs 23 die erste Betriebsstufe "1" im Normal-Modus und damit die erste Fördervolumen-Druckdifferenz-Kennlinie FK1 angewählt, so ergibt sich ein Arbeitspunkt AP1, an welchem die Dunstabzugshaube 2 operiert. Der Arbeitspunkt AP1 ist ein Schnittpunkt zwischen der Fördervolumen-Druckdifferenz-Kennlinie FK1 und der Anlagen-Kennlinie AK1. Die Form der Anlagen-Kennlinien AK1 bis AK3 entspricht einer Parabel, welche durch die folgende Gleichung gekennzeichnet ist: $p = a ⋅ {Q}^{2} ,$ wobei sich der Parameter a für die Anlagen-Kennlinien AK1 bis AK3 unterscheidet und eine Funktion des Luftwiderstands der Dunstabzugshaube 2 und/oder der Verrohrung 4 ist.

So kann beispielsweise die Anlagen-Kennlinie AK2 eine Verrohrung 4 mit einer ersten Länge und die Anlagen-Kennlinie AK3 eine Verrohrung 4 mit einer zweiten Länge darstellen, wobei die zweite Länge größer als die erste Länge und entsprechend auch der Luftwiderstand höher ist. Die Arbeitspunkte AP1, AP2, AP3 und AP4 ergeben sich, indem zwischen den Betriebsstufen "1" bis "4" im Normal-Modus umgeschaltet wird, siehe Figur 2.

Es kann vorgesehen sein, dass insbesondere die in Figur 3 und 4 gezeigten Fördervolumen-Druckdifferenz-Kennlinien FK1 bis FK4 beispielsweise in Form einer Tabelle auf dem Speicher 22 der Steuereinrichtung 21 abgelegt sind. Weiterhin können in der Tabelle einem jeweiligen Fördervolumen-Druckdifferenz-Wertepaar p, Q zugeordnete Drehmoment-Drehzahl-Wertepaare M, n abgelegt sein.

Die Tabelle kann beispielsweise in einem Herstellungsprozess der Dunstabzugshaube 2 auf dem Speicher 22 abgespeichert werden. Zuvor wird die Tabelle dadurch erzeugt, dass eine Test-Dunstabzugshaube mit unterschiedlichen Fördervolumen Q und Druckdifferenzen p betrieben wird. Gleichzeitig werden das jeweils aktuelle Drehmoment und die jeweils aktuelle Drehzahl in die Tabelle geschrieben. Das aktuelle Drehmoment und die aktuelle Drehzahl können beispielsweise aus der Steuereinrichtung 21 ausgelesen werden.

Wird nun die Dunstabzugshaube 2 beim Kunden in Betrieb genommen, so kann die Steuereinrichtung 22 aus dem aktuellen Drehmoment M und der aktuellen Drehzahl n auf das Fördervolumen Q schließen und dieses, wie in Figur 1 gezeigt, der Bedienerperson anzeigen.

Figur 4 zeigt nun eine ausgewählte Fördervolumen-Druckdifferenz-Kennlinie FK1. Dabei ist wie in Figur 3 die Druckdifferenz p als Funktion des Fördervolumens Q aufgetragen. Die Fördervolumen-Druckdifferenz-Kennlinie FK1 aus Figur 4 entspricht der Drehmoment-Drehzahl-Kennlinie DK1 aus Figur 2. Eine Fördervolumen-Druckdifferenz-Kennlinie FK1a entspricht der Drehmoment-Drehzahl-Kennlinie DK1a und eine Fördervolumen-Druckdifferenz-Kennlinie FK1b der Drehmoment-Drehzahl-Kennlinie DK1b. Die Fördervolumen-Druckdifferenz-Kennlinie FK1, FK1a und FK1b weisen jeweils unterschiedliche Schnittpunkte mit der beispielhaft dargestellten Anlagen-Kennlinie AK1 auf, und entsprechend damit insoweit jeweils unterschiedlichen Wertepaaren p, Q. Diese Arbeitspunkte der Dunstabzugshaube 2 sind mit AP1, AP1a und AP1b bezeichnet. In Figur 4 ist zu erkennen, dass die erste und zweite Fördervolumen-Druckdifferenz-Kennlinie FK1, FK1a einen konvexen Verlauf und die dritte Fördervolumen-Druckdifferenz-Kennlinie FK1b einen konkaven Verlauf aufweist.

Anhand von Figur 4 wird deutlich, dass in der ersten Betriebsstufe "1" das Umschalten zwischen dem Normal-Modus (FK1), dem Power-Modus (FK1a) und dem Eco-Modus (FK1b) zu unterschiedlichen Fördervolumina Q durch die Dunstabzugshaube 2 führt. Gleichzeitig unterscheiden sich auch die Geräuschbildung sowie andere Parameter.

Figur 5 zeigt weitere Fördervolumen-Druckdifferenz-Kennlinien beispielsweise für die Dunstabzugshaube 2 aus Figur 1.

Beispielsweise kann auf dem Speicher 22 der Steuereinrichtung 21 eine weitere Drehmoment-Drehzahl-Kennlinie hinterlegt sein, welche der Fördervolumen-Druckdifferenz-Kennlinie FK1c entspricht. Weiter kann die Steuereinrichtung 21 dazu eingerichtet sein, zu erkennen, ob die Dunstabzugshaube 2 in einem Umluft- oder Abluftbetrieb eingesetzt wird. Dies kann beispielsweise dadurch bewerkstelligt werden, dass die vorstehend erwähnte, auf dem Speicher 22 hinterlegte Tabelle dahingehend ergänzt wird, dass bestimmte Wertepaare p, Q einem Umluftbetrieb und andere Wertepaare p, Q einem Abluftbetrieb zugewiesen sind. Die Wertepaare p, Q können beispielsweise jeweils einem einem Abluftbetrieb entsprechenden Wertebereich AB und einem einem Umluftbetrieb entsprechenden Wertebereich UB zugewiesen sein. Die Steuereinrichtung 21 kann dann beispielsweise selbsttätig entscheiden, dass sie in dem Umluftbetrieb den Gebläsemotor 14 mit der der Fördervolumen-Druckdifferenz-Kennlinie FK1 entsprechenden Drehmoment-Drehzahl-Kennlinie DK1 und in dem Abluftbetrieb den Gebläsemotor 14 mit der der Fördervolumen-Druckdifferenz-Kennlinie FK1c entsprechenden Drehmoment-Drehzahl-Kennlinie (nicht gezeigt) ansteuert. Dadurch stellt der Gebläsemotor 14 automatisch in dem Abluftbetrieb, in dem von Haus aus gegen einen höheren Luftwiderstand zu arbeiten ist, eine höhere Druckdifferenz p bereit.

Genauso kann die Steuereinrichtung 21 entscheiden, wenn sie eine Verschiebung der Arbeitspunkte AP1 bis AP4 (siehe Figur 3) über die Zeit feststellt, dass eine Verstopfung des Fettfilters 12 oder der Verrohrung 4 vorliegt. Entsprechend kann die Steuereinrichtung 21 dann den Gebläsemotor 14 in beispielsweise der ersten Betriebsstufe "1" mit der der Fördervolumen-Druckdifferenz-Kennlinie FK1c entsprechenden Drehmoment-Drehzahl-Kennlinie - anstelle der der Fördervolumen-Druckdifferenz-Kennlinie FK1 entsprechenden Drehmoment-Drehzahl-Kennlinie DK1 - ansteuern, um trotz des höheren Luftwiderstands das Fördervolumen Q gleich zu halten.

Figur 6 zeigt nun den Fall, dass an einem Arbeitspunkt APR Resonanzen auftreten. Dies kann beispielsweise durch Testen der Dunstabzugshaube 2 in Verbindung mit beispielsweise verschiedenen Verrohrungen 4 festgestellt werden. Es kann nun vorgesehen sein, dass der Arbeitspunkt APR umgangen wird, indem abschnittsweise von der Fördervolumen-Druckdifferenz-Kennlinie FK1 auf eine Fördervolumen-Druckdifferenz-Kennlinie FK1d gewechselt wird. Die Steuereinrichtung 21 kann hierzu entsprechend eingerichtet sein. Die Fördervolumen-Druckdifferenz-Kennlinie FK1d entspricht einer vorbestimmten Drehmoment-Drehzahl-Kennlinie, welche jedoch in keiner der Figuren gezeigt ist.

Fig. 7 illustriert die Möglichkeit, eine Fördervolumen-Druckdifferenz-Kennlinie FK1e vorzusehen, welche gegenüber der Fördervolumen-Druckdifferenz-Kennlinie FK1 parallel verschoben ist, beispielsweise in Richtung einer steigenden Druckdifferenz p sowie eines steigenden Fördervolumens Q. Befindet sich die Dunstabzugshaube beispielsweise in der Betriebsstufe "1" (Fördervolumen-Druckdifferenz-Kennlinie FK1) und drückt die Bedienerperson einen Boost-Knopf 26 der Dunstabzugshaube 2, so steuert die Steuereinrichtung 21 den Gebläsemotor 14 mit einer der in Figur 2 gezeigten Drehmoment-Drehzahl-Kennlinie DK3 entsprechenden Fördervolumen-Druckdifferenz-Kennlinie FK1e an, sodass sich je nach der Anlagen-Kennlinie AK2 oder AK3 eine deutlich höhere Druckdifferenz (AK2) oder ein deutlich höheres Fördervolumen (AK3) ergibt. Ein möglicher Boost-Arbeitspunkt ist mit AP1e bezeichnet. Mit dem Drücken des Boost-Knopfes 26 startet die Steuereinrichtung 21 in einer Ausführungsform einen Timer 27. Nach Ablauf einer auf dem Timer 27 hinterlegten Zeitspanne schaltet die Steuereinrichtung 21 wieder zurück auf die Fördervolumen-Druckdifferenz-Kennlinie FK1. Die Zeitspanne kann durch die Bedienerperson beispielsweise mittels des Touchscreens 25 einstellbar vorgesehen sein.

Fig. 8 zeigt Fördervolumen-Druckdifferenz-Kennlinien insbesondere für einen Boost-, Power- und Eco-Modus gemäß einer weiteren Ausführungsform.

Zusätzlich zu der positiven Boost-Fördervolumen-Druckdifferenz-Kennlinie FK1e aus Fig. 7 zeigt Fig. 8, dass auch eine negative Boost-Fördervolumen-Druckdifferenz-Kennlinie FK1g vorgesehen sein kann, welche gegenüber der Fördervolumen-Druckdifferenz-Kennlinie FK1g in Richtung niedrigerer Druckdifferenz P und niedrigeren Fördervolumens Q parallel verschoben ist.

Anhand von Fig. 8 wird weiterhin illustriert, dass für unterschiedliche Verrohrungen, d.h. Anlagen-Kennlinien, ein Eco- oder Power-Modus unterschiedlich ausgestaltet werden kann.

Die Fördervolumen-Druckdifferenz-Kennlinien FK1f, FK1h entsprechen den Fördervolumen-Druckdifferenz-Kennlinien FK1a, FK1b aus Fig. 4 dahingehend, dass sie auch einen Schnittpunkt mit der Fördervolumen-Druckdifferenz-Kennlinie FK1 aufweisen. Allerdings ist die einem Eco-Modus entsprechende Fördervolumen-Druckdifferenz-Kennlinie FK1h konvex und nicht konkav vorgesehen wie die Fördervolumen-Druckdifferenz-Kennlinie FK1b.

Die Steuereinrichtung 21 kann dazu eingerichtet sein, den Gebläsemotor 14 in Abhängigkeit von einer Benutzereingabe oder selbsttätig, beispielweise in Abhängigkeit von einer aktuell vorliegenden Anlagen-Kennlinie AK2, AK3, die von der Steuereinrichtung 21 ermittelt wird, mit einer einer der Fördervolumen-Druckdifferenz-Kennlinien FK1, FK1e, FK1f, FK1g oder FK1h entsprechenden Drehmoment-Drehzahl-Kennlinie anzusteuern. Die Benutzereingabe und/oder die aktuell vorliegende Anlagen-Kennlinie AK2, AK3 wird der Steuereinrichtung 21 als ein oder mehrere Parameter bereitgestellt. Die Ansteuerung in Abhängigkeit von einer aktuell vorliegenden Anlagen-Kennlinie AK2, AK3 erlaubt es vorteilhaft, die Arbeitspunkte der Dunstabzugshaube 2 an eine ggf. vorgesehene Verrohrung 4 anzupassen. Wird beispielsweise ermittelt, dass eine Anlagen-Kennlinie AK3 vorliegt, kann die Steuereinrichtung 21, wenn die Eingabeeinrichtung 25 einen Kundenwunsch nach mehr Fördervolumen Q erkennt, entscheiden, dass ein Umschalten von dem Normal-Modus (FK1) mit einem Arbeitspunkt AP1-1 auf einen Power-Modus (FK1f) mit einem Arbeitspunkt AP1f-1 ein zu geringes zusätzliches Fördervolumen Q erbringt, und daher auf den Boost-Modus (FK1e) mit einem Arbeitspunkt AP1e umschalten, welcher ein hohes zusätzliches Fördervolumen Q aufweist. Erkennt die Steuereinrichtung 21 dagegen, dass eine Anlagen-Kennlinie AK2 vorliegt, so schaltet sie bei einem Kundenwunsch nach mehr Druckdifferenz p ausgehend von dem Normal-Modus (FK1) mit einem Arbeitspunkt AP1-2 auf den Power-Modus (FK1f) mit einem Arbeitspunkt AP1f-2 um, da hier eine ausreichend hohe zusätzliche Druckdifferenz p bereitgestellt wird.

### Verwendete Bezugszeichen:

- 1: Dunstabzugshaubenanordnung
- 2: Dunstabzugshaube
- 3: Kochstelle
- 4: Verrohrung
- 5: Gebäudewand
- 6: Wrasen
- 7: Lufteinlass
- 10: Kücheninnenraum
- 11: Luftauslass
- 12: Fettfilter
- 13: Lüfterrad
- 14: Gebläsemotor
- 15: Gehäuse
- 16: Radialgebläse
- 17: Verrohrung
- 21: Steuereinrichtung
- 22: Speicher
- 23: Knopf
- 24: Knopf
- 25: TFT-Bildschirm
- 26: Knopf
- 27: Timer

- AB: Abluftbetrieb
- AH: Arbeitsbereich
- AK1: Anlagen-Kennlinie
- AK2: Anlagen-Kennlinie
- AK3: Anlagen-Kennlinie
- AP1: Arbeitspunkt
- AP1-1: Arbeitspunkt
- AP1-2: Arbeitspunkt
- AP1a: Arbeitspunkt
- AP1b: Arbeitspunkt
- AP1d: Arbeitspunkt
- AP1f-1: Arbeitspunkt
- AP1f-2: Arbeitspunkt
- AP1e: Arbeitspunkt
- AP2: Arbeitspunkt
- AP3: Arbeitspunkt
- AP4: Arbeitspunkt
- APR: Arbeitspunkt
- DK1: Drehmoment-Drehzahl-Kennlinie
- DK1a: Drehmoment-Drehzahl-Kennlinie
- DK1b: Drehmoment-Drehzahl-Kennlinie
- DK2: Drehmoment-Drehzahl-Kennlinie
- DK3: Drehmoment-Drehzahl-Kennlinie
- FK1: Fördervolumen-Druckdifferenz-Kennlinie
- FK1a: Fördervolumen-Druckdifferenz-Kennlinie
- FK1b: Fördervolumen-Druckdifferenz-Kennlinie
- FK1c: Fördervolumen-Druckdifferenz-Kennlinie
- FK1d: Fördervolumen-Druckdifferenz-Kennlinie
- FK1e: Fördervolumen-Druckdifferenz-Kennlinie
- FK1f: Fördervolumen-Druckdifferenz-Kennlinie
- FK1g: Fördervolumen-Druckdifferenz-Kennlinie
- FK1h: Fördervolumen-Druckdifferenz-Kennlinie
- FK2: Fördervolumen-Druckdifferenz-Kennlinie
- FK3: Fördervolumen-Druckdifferenz-Kennlinie
- FK4: Fördervolumen-Druckdifferenz-Kennlinie
- M: Drehmoment
- M_{A1}: Anzugsmoment
- M_{A2}: Anzugsmoment
- M_{A3}: Anzugsmoment
- M_{K1}: Kippmoment
- M_{K1a}: Kippmoment
- M_{K1b}: Kippmoment
- M_{K2}: Kippmoment
- M_{K2a}: Kippmoment
- M_{K2b}: Kippmoment
- M_{S1}: Sattelmoment
- M_{S2}: Sattelmoment
- M_{S3}: Sattelmoment
- n: Drehzahl
- n_{N}: Nenn-Drehzahl
- UB: Umluftbetrieb

## Patentansprüche

1. Dunstabzugshaube (2) mit einem elektronisch kommutierten Gebläsemotor (14) und einer Steuereinrichtung (21), welche dazu eingerichtet ist, den Gebläsemotor (14) mit einer ersten oder einer zweiten Drehmoment-Drehzahl-Kennlinie (DK1, DK1a) anzusteuern, wobei die Drehmoment-Drehzahl-Kennlinien (DK1, DK1a) zumindest einen gemeinsamen Punkt (M_{A1}, M_{S1}) aufweisen,
**dadurch gekennzeichnet, dass**
die Steuereinrichtung (21) als eine Rechnereinrichtung vorgesehen ist und einen Speicher (22) aufweist, auf dem die Drehmoment-Drehzahl-Kennlinien (DK1, DK1a) abgespeichert sind, und
die Steuereinrichtung (21) dazu eingerichtet ist, den Gebläsemotor (14) mit einer dritten Drehmoment-Drehzahl-Kennlinie (DK2), wobei die dritte Drehmoment-Drehzahl-Kennlinie (DK2) keinen gemeinsamen Punkt mit der ersten und/oder zweiten Drehmoment-Drehzahl-Kennlinie (DK1, DK1a) aufweist, und wobei die dritte Drehmoment-Drehzahl-Kennlinie (DK2) auf dem Speicher (22) abgespeichert ist,
wobei die Steuereinrichtung dazu eingerichtet, den Gebläsemotor in Abhängigkeit von einer ermittelten Anlagen-Kennlinie mit der ersten, zweiten oder dritten Drehmoment-Drehzahl-Kennlinie anzusteuern.

2. Dunstabzugshaube nach Anspruch 1, **dadurch gekennzeichnet, dass** die Steuereinrichtung (21) dazu eingerichtet ist, den Gebläsemotor (14) mit einer vierten Drehmoment-Drehzahl-Kennlinie (DK1b) anzusteuern, wobei die erste und vierte Drehmoment-Drehzahl-Kennlinie (DK1, DK1b) zumindest einen gemeinsamen Punkt (M_{A1}, M_{S1}) aufweisen, wobei die vierte Drehmoment-Drehzahl-Kennlinie (DK1b) auf dem Speicher (22) abgespeichert ist.

3. Dunstabzugshaube nach Anspruch 2, **dadurch gekennzeichnet, dass** die erste, zweite, dritte und/oder vierte Drehmoment-Drehzahl-Kennlinie (DK1, DK1a, DK1b, DK2) eine Asynchroncharakteristik aufweist, wobei die Asynchroncharakteristik bevorzug ein Anzugsmoment (M_{A1}, M_{A2}), ein Sattelmoment (M_{S1}, M_{S2}), ein Kippmoment (M_{K1}, M_{K1a}, M_{K1b}, M_{K2}) und/oder eine Nenn-Drehzahl (n_{N}) umfasst.

4. Dunstabzugshaube nach Anspruch 3, **dadurch gekennzeichnet, dass** die erste, zweite und/oder vierte Drehmoment-Drehzahl-Kennlinie (DK1, DK1a, DK1b) dasselbe Anzugsmoment (M_{A1}, M_{S1}) und/oder dieselbe Nenn-Drehzahl (n_{N}) und ein unterschiedliches Kippmoment (M_{K1}, M_{K1a}, M_{K1b}) aufweisen.

5. Dunstabzugshaube nach Anspruch 3 oder 4, **dadurch gekennzeichnet, dass** sich die erste und dritte Drehmoment-Drehzahl-Kennlinie (DK1, DK2) hinsichtlich ihres Anzugsmoments (M_{A1}, M_{A2}), Sattelmoments (M_{S1}, M_{S2}) und/oder Kippmoments (M_{K1}, M_{K2}) voneinander unterscheiden.

6. Dunstabzugshaube nach einem der Ansprüche 1 - 5, **dadurch gekennzeichnet, dass** die dritte Drehmoment-Drehzahl-Kennlinie (DK2) gegenüber der ersten Drehmoment-Drehzahl-Kennlinie (DK1) parallel verschoben ist.

7. Dunstabzugshaube nach einem der Ansprüche 2 - 6, **dadurch gekennzeichnet, dass** bei bestimmungsgemäßen Einsatz der Dunstabzugshaube (2) der ersten Drehmoment-Drehzahl-Kennlinie (DK1) eine erste Fördervolumen-Druckdifferenz-Kennlinie (FK1), der zweiten Drehmoment-Drehzahl-Kennlinie (DK1a) eine zweite Fördervolumen-Druckdifferenz-Kennlinie (FK1a), der dritten Drehmoment-Drehzahl-Kennlinie (DK2) eine dritte Fördervolumen-Druckdifferenz-Kennlinie (FK2) und/oder der vierten Drehmoment-Drehzahl-Kennlinie (DK1b) eine vierte Fördervolumen-Druckdifferenz-Kennlinie (FK1b) zugeordnet ist.

8. Dunstabzugshaube nach Anspruch 7, **dadurch gekennzeichnet, dass** die erste, zweite und/oder dritte Fördervolumen-Druckdifferenz-Kennlinie (FK1, FK1a, FK2) einen zumindest abschnittsweise konvexen Verlauf und die vierte Fördervolumen-Druckdifferenz-Kennlinie (FK1b) einen zumindest abschnittsweise konvexen Verlauf aufweist.

9. Dunstabzugshaube nach einem der Ansprüche 2 - 8, **dadurch gekennzeichnet, dass** die Steuereinrichtung (21) dazu eingerichtet ist, zu ermitteln, ob sich die Dunstabzugshaube (2) im bestimmungsgemäßen Einsatz in einem Umluft- oder Abluftbetrieb (UB, AB) befindet, und in Abhängigkeit davon den Gebläsemotor (14) mit der ersten, zweiten oder vierten Drehmoment-Drehzahl-Kennlinie (DK1, DK1a, DK1b) anzusteuern, wobei eine Zuordnung, in der verschiedene Punkte auf einer jeweiligen Drehmoment-Drehzahl-Kennlinie (DK1, DK1a, DK1b) entweder einem Umluft- oder einem Abluftbetrieb zugeordnet sind, auf dem Speicher (22) der Steuereinrichtung (21) abgespeichert ist.

10. Dunstabzugshaube nach einem der Ansprüche 1 - 9, **dadurch gekennzeichnet, dass** die Steuereinrichtung (21) dazu eingerichtet ist, im bestimmungsgemäßen Einsatz der Dunstabzugshaube (2) zu erkennen, ob eine Sättigung eines Filters (12) der Dunstabzugshaube (2) eingetreten oder eine Verstopfung einer mit der Dunstabzugshaube (2) verbundenen Verrohrung (4) vorhanden ist, und in Abhängigkeit davon den Gebläsemotor (2) mit der ersten, zweiten oder vierten Drehmoment-Drehzahl-Kennlinie (DK1, DK1a, DK1b) anzusteuern.

11. Dunstabzugshaube nach einem der Ansprüche 2 - 10, **dadurch gekennzeichnet, dass** die Steuereinrichtung (21) dazu eingerichtet ist, den Gebläsemotor in Abhängigkeit von einer Benutzereingabe mit der ersten, zweiten, dritten und/oder vierten Drehmoment-Drehzahl-Kennlinie anzusteuern, und/oder dass eine Anzeigeeinrichtung (25) vorgesehen ist, welche dazu eingerichtet ist, anzuzeigen, ob die Steuereinrichtung (21) den Gebläsemotor (14) mit der ersten, zweiten, dritten oder vierten Drehmoment-Drehzahl-Kennlinie (DK1, DK1a, DK1b, DK2) ansteuert.

12. Dunstabzugshaubenanordnung (1) mit einer Verrohrung (4) und einer Dunstabzugshaube (2) nach einem der Ansprüche 1 - 11, welche mit der Verrohrung (4) luftleitend gekoppelt ist.

13. Verfahren zum Betreiben einer Dunstabzugshaube (2) nach einem der vorhergehenden Ansprüche 1 - 11,
**gekennzeichnet durch**
Abspeichern einer ersten und einer zweiten Drehmoment-Drehzahl-Kennlinie (DK1, DK1a) sowie einer dritten Drehmoment-Drehzahl-Kennlinie (DK2) in einem Speicher (22) einer Steuereinrichtung (21), die als eine Rechnereinrichtung vorgesehen ist, wobei die erste und zweite Drehmoment-Drehzahl-Kennlinien (DK1, DK1a, DK2) zumindest einen gemeinsamen Punkt aufweisen, wobei die dritte Drehmoment-Drehzahl-Kennlinie (DK2) keinen gemeinsamen Punkt mit der ersten und/oder zweiten Drehmoment-Drehzahl-Kennlinie (DK1, DK1a) aufweist, und
Ansteuern eines elektronisch kommutierten Gebläsemotors (14) mit der ersten, der zweiten oder der dritten Drehmoment-Drehzahl-Kennlinie (DK1, DK1a) in Abhängigkeit von einer ermittelten Anlagen-Kennlinie mittels der Steuereinrichtung (21).

## Claims

1. Extractor hood (2) with an electronically commutated fan motor (14) and a control device (21), which is designed to activate the fan motor (14) with a first or a second speed/torque characteristic curve (DK1, DK1a), wherein the speed/torque characteristic curves (DK1, DKa1) have at least one shared point (M_{A1}, M_{S1})
**characterised in that**
the control device (21) is provided as a computing device and has a memory (22) on which the speed/torque characteristic curves (DK1, DK1a) are stored, and
the control device (21) is designed the fan motor (14) with a third speed/torque characteristic curve (DK2), wherein the third speed/torque characteristic curve (DK2) has no shared point with the first and/or second speed/torque characteristic curve (DK1, DK1a), and wherein the third speed/torque characteristic curve (DK2) is stored on the memory (22),
wherein the control device is designed to activate the fan motor as a function of a determined system characteristic curve with the first, second or third speed/torque characteristic curve.

2. Extractor hood according to claim 1, **characterised in that** the control device (21) is designed to activate the fan motor (14) with a fourth speed/torque characteristic curve (DK1b), wherein the first and fourth speed/torque characteristic curves (DK1, DK1b) have at least one shared point (M_{A1}, M_{S1}), wherein the fourth speed/torque characteristic curve (DK1b) is stored on the memory (22).

3. Extractor hood according to claim 2, **characterised in that** the first, second, third and/or fourth speed/torque characteristic curve (DK1, DK1a, DK1b, DK2) has an asynchronous characteristic, wherein the asynchronous characteristic preferably comprises a tightening torque (M_{A1}, M_{A2}), a pull-up torque (Msi, M_{S2}), a pull-out torque (M_{K1}, M_{K1a}, M_{K1b}, M_{K2}) and/or a nominal speed (nN).

4. Extractor hood according to claim 3, **characterised in that** the first, second and/or fourth speed/torque characteristic curve (DK1, DK1a, DK1b) have the same tightening torque (M_{A1}, M_{S1}) and/or the same nominal speed (n_{N}) and a different pull-out torque (M_{K1}, M_{K1a}, M_{K1b}.)

5. Extractor hood according to claim 3 or 4, **characterised in that** the first and third speed/torque characteristic curve (DK1, DK2) differ from one another in respect of their tightening torque (M_{A1}, M_{A2}), pull-up torque (M_{S1}, M_{S2}), and/or pull-out torque (M_{K1}, M_{K2}).

6. Extractor hood according to one of claims 1 - 5, **characterised in that** the third speed/torque characteristic curve (DK2) is shifted parallel relative to the first speed/torque characteristic curve (DK1).

7. Extractor hood according to one of claims 2- 6, **characterised in that** with conventional use of the extractor hood (2) the first speed/torque characteristic curve (DK1) is assigned a first delivery volume pressure difference characteristic curve (FK1), the second speed/torque characteristic curve (DK1a) is assigned a second delivery volume pressure difference characteristic curve (FK1a), the third speed/torque characteristic curve (DK2) is assigned a third delivery volume pressure difference characteristic curve (FK2) and/or the fourth speed/torque characteristic curve (DK1b) is assigned a fourth delivery volume pressure difference characteristic curve (FK1b).

8. Extractor hood according to claim 7, **characterised in that** the first, second and/or third delivery volume pressure difference characteristic curve (FK1, FK1a, FK2) has a convex curve at least in sections and the fourth delivery volume pressure difference characteristic curve (FK1b) has a convex curve at least in sections.

9. Extractor hood according to one of claims 2 - 8, **characterised in that** the control device (21) is designed to determine whether, during conventional use, the extractor hood (2) is in recirculated-air or exhaust air operation (UB, AB) and to activate the fan motor (14) with the first, second or fourth speed/torque characteristic curve (DK1, DK1a, DK1b) as a function thereof, wherein an assignment, in which various points on a respective speed/torque characteristic curve (DK1, DK1a, DK1b) are either assigned to recirculated air or exhaust air operation, is saved on the memory (22) of the control device (21).

10. Extractor hood according to one of claims 1 - 9, **characterised in that** the control device (21) is designed to identify, during conventional use of the extractor hood (2), whether a saturation of a filter (12) of the extractor hood (2) has occurred or a blockage of pipework (4) connected to the extractor hood (2) is present, and to activate the fan motor (2) with the first, second or fourth speed/torque characteristic curve (DK1, DK1a, DK1b) as a function thereof.

11. Extractor hood according to one of claims 2 - 10, **characterised in that** the control device (21) is designed to activate the fan motor as a function of a user input with the first, second, third and/or fourth speed/torque characteristic curve and/or that a display device (25) is provided which is designed to indicate whether the control device (21) activates the fan motor (14) with the first, second, third or fourth speed/torque characteristic curve (DK1, DK1a, DK1b, DK2).

12. Extractor hood arrangement (1) with pipework (4) and an extractor hood (2) according to one of claims 1 - 11, which is coupled in an air-conducting manner with the pipework (4).

13. Method for operating an extractor hood (2) according to one of the preceding claims 1- 11,
**characterised by**
storing a first and a second speed/torque characteristic curve (DK1, DKa1) and a third speed/torque characteristic curve (DK2) in a memory (22) of a control device (21), which is provided as a computing device, wherein the first and second speed/torque characteristic curves (DK1, DK1a, DK2) have a least one shared point, wherein the third speed/torque characteristic curve (DK2) has no shared point with the first and/or second speed/torque characteristic curve (DK1, DK1a), and
activating an electronically commutated fan motor (14) with the first, the second or the third speed/torque characteristic curve (DK1, DK1a) as a function of a determined system characteristic curve by means of the control device (21).

## Revendications

1. Hotte aspirante (2) comprenant un moteur de ventilateur (14) commuté électroniquement et un dispositif de commande (21) lequel est configuré pour commander le moteur de ventilateur (14) à l'aide d'une première ou d'une deuxième courbe caractéristique couple/vitesse de rotation (DK1, DK1a), les courbes caractéristiques couple/vitesse de rotation (DK1, DK1a) présentant au moins un point commun (M_{A1}, M_{S1}),
**caractérisée en ce que**
le dispositif de commande (21) est ménagé en tant qu'un dispositif d'ordinateur et présente une mémoire (22) sur laquelle les courbes caractéristiques couple/vitesse de rotation (DK1, DK1a) sont mémorisées, et
le dispositif de commande (21) est configuré pour commander le moteur de ventilateur (14) à l'aide d'une troisième courbe caractéristique couple/vitesse de rotation (DK2), la troisième courbe caractéristique couple/vitesse de rotation (DK2) ne présentant aucun point commun avec la première et/ou la deuxième courbe caractéristique couple/vitesse de rotation (DK1, DK1a), et la troisième courbe caractéristique couple/vitesse de rotation (DK2) étant mémorisée sur la mémoire (22),
le dispositif de commande étant configuré pour commander le moteur de ventilateur en fonction d'une courbe caractéristique du système déterminée à l'aide de la première, de la deuxième ou de la troisième courbe caractéristique couple/vitesse de rotation.

2. Hotte aspirante selon la revendication 1, **caractérisée en ce que** le dispositif de commande (21) est configuré pour commander le moteur de ventilateur (14) à l'aide d'une quatrième courbe caractéristique couple/vitesse de rotation (DK1b), la première et la quatrième courbes caractéristiques couple/vitesse de rotation (DK1, DK1b) présentant au moins un point commun (M_{A1}, M_{S1}), la quatrième courbe caractéristique couple/vitesse de rotation (DK1b) étant mémorisée sur la mémoire (22).

3. Hotte aspirante selon la revendication 2, **caractérisée en ce que** la première, la deuxième, la troisième et/ou la quatrième courbe caractéristique couple/vitesse de rotation (DK1, DK1a, DK1b, DK2) présentent une caractéristique asynchrone, la caractéristique asynchrone comprenant de préférence un couple de démarrage (M_{A1}, M_{A2}), un couple minimal pendant le démarrage (M_{S1}, M_{S2}), un couple de décrochage (M_{K1}, M_{K1a}, M_{K1b}, M_{K2}) et/ou une vitesse de rotation nominale (n_{N}).

4. Hotte aspirante selon la revendication 3, **caractérisée en ce que** la première, la deuxième et/ou la quatrième courbe caractéristique couple/vitesse de rotation (DK1, DK1a, DK1b) présentent le même couple de démarrage (M_{A1}, M_{S1}) et/ou la même vitesse de rotation nominale (n_{N}) et un couple de décrochage (M_{K1}, M_{K1a}, M_{K1b}) différent.

5. Hotte aspirante selon la revendication 3 ou 4, **caractérisée en ce que** la première et la troisième courbes caractéristiques couple/vitesse de rotation (DK1, DK2) se différencient l'une de l'autre au regard de leur couple de démarrage (M_{A1}, M_{A2}), de leur couple minimal pendant le démarrage (M_{S1}, M_{S2}) et/ou de leur couple de décrochage (M_{K1}, M_{K2}).

6. Hotte aspirante selon l'une quelconque des revendications 1 à 5, **caractérisée en ce que** la troisième courbe caractéristique couple/vitesse de rotation (DK2) est décalée parallèlement par rapport à la première courbe caractéristique couple/vitesse de rotation (DK1).

7. Hotte aspirante selon l'une quelconque des revendications 2 à 6, **caractérisée en ce que**, lorsque la hotte aspirante (2) est utilisée conformément à l'emploi, une première courbe caractéristique volume déplacé/différence de pression (FK1) est attribuée à la première courbe caractéristique couple/vitesse de rotation (DK1), une deuxième courbe caractéristique volume déplacé/différence de pression (FK1a) est attribuée à la deuxième courbe caractéristique couple/vitesse de rotation (DK1a), une troisième courbe caractéristique volume déplacé/différence de pression (FK2) est attribuée à la troisième courbe caractéristique couple/vitesse de rotation (DK2) et/ou une quatrième courbe caractéristique volume déplacé/différence de pression (FK1b) est attribuée à la quatrième courbe caractéristique couple/vitesse de rotation (DK1b).

8. Hotte aspirante selon la revendication 7, **caractérisée en ce que** la première, la deuxième, et/ou la troisième courbe caractéristique volume déplacé/différence de pression (FK1, FK1a, FK2) présentent une allure convexe au moins par endroits et **en ce que** la quatrième courbe caractéristique volume déplacé/différence de pression (FK1b) présente une allure convexe au moins par endroits.

9. Hotte aspirante selon l'une quelconque des revendications 2 à 8, **caractérisée en ce que** le dispositif de commande (21) est configuré pour déterminer si la hotte aspirante (2), en utilisation conforme à l'emploi, se trouve dans un mode à circulation d'air ou dans un mode à évacuation d'air (UB, AB), et en fonction de cela, pour commander le moteur de ventilateur (14) à l'aide de la première, de la deuxième ou de la quatrième courbe caractéristique couple/vitesse de rotation (DK1, DK1a, DK1b), une attribution, dans laquelle différents points sur une courbe caractéristique respective couple/vitesse de rotation (DK1, DK1a, DK1b) sont attribués soit à un mode à circulation d'air soit à un mode à évacuation d'air, étant mémorisée sur la mémoire (22) du dispositif de commande (21).

10. Hotte aspirante selon l'une quelconque des revendications 1 à 9, **caractérisée en ce que** le dispositif de commande (21) est configuré pour identifier en utilisation conforme à l'emploi de la hotte aspirante (2) si une saturation d'un filtre (12) de la hotte aspirante (2) s'est produite ou si un engorgement d'un tube (4) raccordé à la hotte aspirante (2) est présent, et en fonction de cela, pour commander le moteur de ventilateur (2) à l'aide de la première, de la deuxième ou de la quatrième courbe caractéristique couple/vitesse de rotation (DK1, DK1a, DK1b).

11. Hotte aspirante selon l'une quelconque des revendications 2 à 10, **caractérisée en ce que** le dispositif de commande (21) est configuré pour commander le moteur de ventilateur en fonction d'une entrée d'un utilisateur à l'aide de la première, de la deuxième, de la troisième et/ou de la quatrième courbe caractéristique couple/vitesse de rotation, et/ou **en ce qu'**un dispositif d'affichage (25) est ménagé lequel est configuré pour afficher si le dispositif de commande (21) commande le moteur de ventilateur (14) à l'aide de la première, de la deuxième, de la troisième ou de la quatrième courbe caractéristique couple/vitesse de rotation (DK1, DK1a, DK1b, DK2).

12. Dispositif de hotte aspirante (1) comprenant un tube (4) et une hotte aspirante (2) selon l'une quelconque des revendications 1 à 11, laquelle est couplée au tube (4) par guidage d'air.

13. Procédé de fonctionnement d'une hotte aspirante (2) selon l'une quelconque des revendications 1 à 11,
**caractérisé par**
mémorisation d'une première et d'une deuxième courbes caractéristiques couple/vitesse de rotation (DK1, DK1a) ainsi que d'une troisième courbe caractéristique couple/vitesse de rotation (DK2) dans une mémoire (22) d'un dispositif de commande (21) qui est ménagé en tant qu'un dispositif d'ordinateur, la première et la deuxième courbes caractéristiques couple/vitesse de rotation (DK1, DK1a, DK2) présentant au moins un point commun, la troisième courbe caractéristique couple/vitesse de rotation (DK2) ne présentant aucun point commun avec la première et/ou la deuxième courbe caractéristique couple/vitesse de rotation (DK1, DK1a), et
commande, au moyen du dispositif de commande (21), d'un moteur de ventilateur (14) commuté électroniquement à l'aide de la première, de la deuxième ou de la troisième courbe caractéristique couple/vitesse de rotation (DK1, DK1a) en fonction d'une courbe caractéristique du système déterminée.
